# EUROPÄISCHE PATENTANMELDUNG

(11) **EP 4 725 871 A1**
(43) Veröffentlichungstag der Anmeldung: **15.04.2026**
(21) Anmeldenummer: 25183687.0
(22) Anmeldetag: 18.06.2025
(51) Int. Cl.: B65F 1/00

(54) **BEUTEL, INSBESONDERE MÜLLBEUTEL, MIT GERUCHSKONTROLLE**

(30) Priorität: 14.10.2024 DE 202024105894 U
(71) Anmelder: pely-plastic GmbH & Co. KG, 23812 Wahlstedt (DE)
(72) Erfinder: KELLER, Britta, 23795 Bad Segeberg (DE); RÖTTGER, Henning, 24568 Kaltenkirchen (DE)
(74) Vertreter: Hauck Patent- und Rechtsanwälte PartmbB

(57) **Zusammenfassung**

Beutel (1), insbesondere Müllbeutel, der einen Beutelkörper (2) aus einer Folie aus Kunststoff und/oder aus Papier und einen Träger (18) in Form eines Flächengebildes (19) mit großer Oberflächen (21) mit einer geruchskontrollierenden Substanz (22) an der Oberfläche umfasst, wobei der Beutelkörper zwei Seitenwände (3, 4) umfasst, die mit ihrem oberen Rand eine Öffnung (16) begrenzen, an seitlichen Rändern durch seitliche Schweißnähte (7, 8) und an ihrem unteren Rand durch einen Boden oder einen anderen Abschluss (17) miteinander verbunden sind und der Träger im Beutelkörper angeordnet und an diesem befestigt ist, wobei der Träger (18) streifenförmig und in der oberen Hälfte des Beutelkörpers (2) angeordnet ist.

## Beschreibung

Die Erfindung betrifft einen Beutel, insbesondere einen Müllbeutel, gebildet aus einer Folie aus Kunststoff und/oder aus Papier, der an der Innenseite einen Träger mit einer geruchskontrollierenden Substanz umfasst.

Verschiedene Ansätze zum Reduzieren, Überdecken (Maskieren) und anderweitigen Kontrollieren von Gerüchen in Abfallbeuteln sind bekannt.

Die EP 1 657 187 B 1 betrifft einen Müllbeutel, der aus einer Kunststofffolie oder einer biologisch abbaubaren Folie oder Papier gebildet ist. In dem Beutel ist bereichsweise eine Trägerschicht mit Aktivkohle (Aktivkohle-Patch) zur Geruchsadsorption angeordnet und in einem Abschnitt von 1 cm² bis 400 cm² auf das Beutelmaterial aufgeklebt. Die Trägerschicht ist aus einem aliphatischen Polyestervlies in der Form eines quadratischen Abschnittes von beispielsweise 5 cm x 5 cm ausgebildet, wobei die Trägerschicht mit Aktivkohle belegt oder durchsetzt ist.

Nachteilig ist, dass das geruchsadsorbierende Material relativ teuer ist, sodass in der Regel nur ein Aktivkohle-Patch mit geringer Oberfläche verwendet wird. Hierdurch wird die Effizienz der Geruchsadsorption begrenzt. Die Bindung von Geruchsmolekülen durch Adsorption an aktiven Oberflächen kann dadurch eingeschränkt werden, dass auch andere Substanzen, die nicht zum Geruch beitragen, an der Oberfläche gebunden werden und die Adsorptionskapazität verringern.

Ferner ist das Auftragen von Duftstoffen auf die Innenseite des Abfallbeutels bekannt. Durch die Duftstoffe werden die Gerüche nur überdeckt und es können neue, unangenehme Gerüche entstehen. Weiterhin haben Duftstoffe ein Allergenpotenzial und werden von Menschen oft unterschiedlich bewertet und sogar als störend empfunden.

Die Duftstoffe müssen in der Regel als Lösung aufgetragen werden. Das Auftragen der Lösung erfolgt durch Einsprühen in den Beutel. Bei wässrigen Lösungen verbleibt Flüssigkeit im Beutel. Nachteilig ist, dass der nasse Beutel zur Verkeimung neigt. Alternativ können auch flüchtige Lösemittel eingesetzt werden, die aus dem Beutel entweichen können. Flüchtige Lösemittel können jedoch Probleme bei der Fertigung bereiten, insbesondere können Sie Maßnahmen für den Arbeitsschutz und den Ex-Schutz erfordern. Zudem können flüchtige organische Lösemittel eine Umweltbelastung darstellen.

Schließlich ist das Auftragen von Substanzen mit Geruchskontrolle bekannt, die mit den Geruchsmolekülen chemisch reagieren und diese in geruchsärmere oder geruchsneutrale Substanzen umwandeln. Die aktiven Substanzen werden als Pulver oder Flüssigkeit in den Beutel gegeben. Bei Flüssigkeiten bestehen die oben genannten Probleme. Pulver können sich beim Gebrauch des Beutels im Bodenbereich sammeln, sodass der Abfall über dem aktiven Pulver lagert und aufsteigende Geruchsstoffe nicht mit der aktiven Substanz in Kontakt kommen.

Davon ausgehend liegt der Erfindung die Aufgabe zugrunde, einen Beutel, insbesondere Müllbeutel, mit Geruchskontrolle zur Verfügung zu stellen, der die vorbezeichneten Nachteile nicht aufweist. Insbesondere soll ein Beutel zur Verfügung gestellt werden, der eine wirksame Geruchskontrolle ermöglicht und bessere Herstellungs- und Anwendungseigenschaften aufweist.

Die Aufgabe wird durch einen Beutel gemäß Anspruch 1 gelöst. Vorteilhafte Ausführungsarten des Beutels sind in den Unteransprüchen und in der nachfolgenden Beschreibung angegeben.

Der erfindungsgemäße Beutel, insbesondere Müllbeutel, umfasst einen Beutelkörper aus einer Folie aus Kunststoff und/oder aus Papier und einen Träger in Form eines Flächengebildes mit großer Oberfläche mit einer geruchskontrollierenden Substanz auf der Oberfläche, wobei der Beutelkörper zwei Seitenwände umfasst, die mit ihrem oberen Rand eine Öffnung begrenzen, an seitlichen Rändern durch seitliche Schweißnähte und an ihrem unteren Rand durch einen Boden oder einen anderen Abschluss miteinander verbunden sind und der Träger im Beutelkörper angeordnet und an diesem befestigt ist, dadurch gekennzeichnet, dass der Träger streifenförmig und in der oberen Hälfte des Beutelkörpers angeordnet ist.

Der erfindungsgemäße Beutel umfasst einen streifenförmigen Träger, auf dessen Oberfläche die geruchskontrollierende Substanz angeordnet ist. Der streifenförmige Träger ist vorteilhaft für die Herstellung des Beutels. Bei der Herstellung des Beutels kann der streifenförmige Träger mit in eine Konfektionierungsmaschine einlaufen und mit in die seitlichen Schweißnähte (Seitennähte)des Beutels eingeschweißt werden. Hierfür muss der Träger über genügend thermoplastische Anteile verfügen. Bei Ausbildung als Vliesstoff muss der Träger über genügend thermoplastische Fasern verfügen, die bei der Siegeltemperatur beim Verschweißen mit einer Folie des Beutels aus thermoplastischem Kunststoff hinreichend plastifiziert werden. Durch Anbringen des Trägers mit der geruchskontrollierenden Substanz in der oberen Hälfte des Beutels wird erreicht, dass vom Beutel aufsteigende Geruchsmoleküle eine gewisse Wahrscheinlichkeit haben, mit der Oberfläche des mit der geruchskontrollierenden Substanz versehenen Trägers in Kontakt zu kommen.

Die geruchskontrollierende Substanz ist auf einem großflächigen Träger angeordnet, der als Flächengebilde mit einer großen Oberfläche ausgebildet ist. Das Aufbringen des Wirkstoffes auf den großflächigen Träger bietet den Vorteil, dass der häufig nur flüssig verfügbare Wirkstoff getrocknet werden kann, bevor er in den Beutel eingebracht wird. Durch die große Oberfläche des Trägers kann die geruchskontrollierende Substanz einfach getrocknet werden. Durch geeignete Wahl des als Träger verwendeten Flächengebildes mit großer Oberfläche kann eine besonders große, mit Wirkstoff beladene, aktive Oberfläche und eine entsprechend hohe geruchsreduzierende Wirkung erreicht werden. Aufgrund der großen aktiven Oberfläche kann die geruchsreduzierende Wirkung mit verhältnismäßig geringen Einsatzmengen des Wirkstoffes und damit kostensparend erzielt werden. Ferner wird durch die Ausführung des Trägers als Flächengebilde mit großer Oberfläche das Einsetzen oder Einarbeiten des Trägers in den Beutel vereinfacht.

Der Beutel kann insbesondere ein Abfallbeutel oder ein Wäschebeutel sein. Die Erfindung eignet sich allgemein für Beutel zur Aufnahme von Medien, die Gerüche abgeben, die nicht austreten sollen.

Gemäß einer Ausführungsart der Erfindung ist die geruchskontrollierende Substanz eine Geruchsstoffe durch chemische Umsetzung reduzierende oder neutralisierende Substanz und/oder eine Geruchsstoffe adsorbierende (bindende) Substanz. Die geruchskontrollierende Substanz kann eine Geruchsstoffe durch chemische Umsetzung reduzierende oder neutralisierende Substanz (z. B. ODOGard, kommerzialisiert von der Firma Rem Brands Inc.) und/oder eine Geruchsstoffe durch Adsorption bindende Substanz sein (z. B. AQFRESCH, kommerzialisiert durch die Firma Aq Dot Ltd. oder "Febreze", kommerzialisiert beispielsweise durch P&G). Gemäß einer weiteren Ausführungsart umfasst die geruchskontrollierende Substanz zusätzlich zu einen Geruchsstoffe reduzierenden oder neutralisierenden Wirkstoff und/oder adsorbierenden Stoff weitere geruchskontrollierende Stoffe, z.B. Geruchsstoffe maskierende Duftstoffe oder Stoffe mit anderer Wirkung.

Gemäß einer weiteren Ausführungsart umfasst die geruchskontrollierende Substanz einen oder mehrere der nachfolgenden (Wirk-)Stoffe oder besteht die geruchskontrollierende Substanz aus einem oder mehreren der nachfolgenden (Wirk-)Stoffe: Cucurbiturile, Cyclodextrine, halo-aktive aromatische Sulfonamidverbindungen. Das oben angeführte AQFRESCH basiert auf Cucubiturilen, Febreze basiert auf Cyclodextrinen und ODOGard basiert auf haloaktiven aromatischen Sulfonamidverbindungen.

Gemäß einer weiteren Ausführungsart ist die geruchskontrollierende Substanz im trockenen Zustand auf der Oberfläche des Trägers angeordnet. Hierdurch wird eine Verkeimung des Beutels vermieden.

Gemäß einer weiteren Ausführungsart ist die geruchskontrollierende Substanz in einem flüchtigen Lösemittel im flüssigen Zustand auf die Oberfläche des Trägers aufgebracht und getrocknet. Hierdurch kann die geruchskontrollierende Substanz dünn und gleichmäßig auf der Oberfläche des Trägers verteilt und danach auf der Oberfläche getrocknet werden. Hierdurch wird die geruchskontrollierende Substanz materialsparend in besonders wirksamer Anordnung auf den Träger aufgebracht. Ferner wird hierdurch ein einfaches Trocknen mit verhältnismäßig geringem Energieeinsatz begünstigt.

Gemäß einer weiteren Ausführungsart wird der Träger mit einer geruchskontrollierenden Substanz in einem flüchtigen Lösemittel im flüssigen Zustand besprüht und getrocknet. Hierdurch kann die geruchskontrollierende Substanz besonders dünn und gleichmäßig auf der Oberfläche des Trägers verteilt werden.

Als Flächengebilde wird ein im Wesentlichen zweidimensionales Gebilde bezeichnet, das sich im Wesentlichen nur in einer Ebene ausdehnt und nur eine verhältnismäßig geringe Ausdehnung senkrecht zu der Ebene aufweist. Das Flächengebilde hat eine große Oberfläche, wenn die Größe der Oberfläche auf mindestens einer der beiden großen Seiten des Flächengebildes größer als die Grundfläche des Flächengebildes ist, wobei die Oberfläche vorzugsweise ein Mehrfaches der Grundfläche beträgt. Gemäß einer weiteren Ausführungsart ist das Flächengebilde mit großer Oberfläche ein Vliesstoff oder ein anderes textiles Flächengebilde oder eine Folie mit strukturierter Oberfläche. Hierdurch kann ein Flächengebilde mit großer Oberfläche besonders kostengünstig bereitgestellt werden. Ferner sind die genannten Materialien vorteilhaft für das Einarbeiten des Trägers in den Beutel.

Gemäß einer weiteren Ausführungsart umfasst der Träger ein thermoplastisches Material oder ist daraus gebildet und/oder umfasst die Folie ein thermoplastisches Material oder ist daraus gebildet. Ein Träger aus einem thermoplastischen Material kann leicht mit einer Folie aus einem thermoplastischen Material verbunden werden, insbesondere wenn Träger und Folie aus demselben oder ähnlichen thermoplastischen Materialien gebildet sind, beispielsweise aus denselben oder aus verschiedenen Polyolefinen.

Gemäß einer weiteren Ausführungsart umfasst das textile Flächengebilde thermoplastische Fasern oder Mehrkomponentenfasern mit mindestens einer thermoplastischen Komponente oder ist daraus gebildet. Ein Vliesstoff oder ein anderes textiles Flächengebilde aus den zuvor genannten Fasern kann leicht durch Plastifizieren des Thermoplasten und Anpressen an eine Folie aus einem thermoplastischen Material mit der Folie verbunden werden. Ferner kann das textile Flächengebilde aus den genannten Fasern leicht durch Anschmelzen des Thermoplasten verfestigt werden, was für die Produktion und die Anwendung von Vorteil ist.

Gemäß einer weiteren Ausführungsart ist der Vliesstoff ein Spinnvlies, insbesondere ein Spinnvlies aus Polypropylen-Fasern, oder ein Krempelvlies, insbesondere ein Krempelvlies aus Mischfasern aus Viskose und Polypropylen.

Der Abschluss am unteren Rand des Beutelkörpers ist beispielsweise als Bodenfalte oder als untere Schweißnaht (Bodennaht) ausgebildet, über die die beiden Seitenwände miteinander verbunden sind.

Gemäß einer weiteren Ausführungsart ist der Träger in die seitlichen Schweißnähte des Beutelkörpers eingeschweißt und/oder zwischen seitlichen Rändern des Beutelkörpers an die Innenseite des Beutelkörpers angeschweißt und/oder angeklebt. Hierdurch wird der Träger an einer festen Position im Beutelkörper gehalten, die günstig für die Geruchsverminderung ist. Durch das Einschweißen des Trägers in die Seitennähte des Beutelkörpers wird die Herstellung vereinfacht. Durch das Anschweißen und/oder Ankleben (z.B. mit einem Heißkleber) des Trägers an die Innenseite des Beutelkörpers zwischen seitlichen Rändern desselben wird verhindert, dass der Träger beim Befüllen stört, indem er die Öffnung versperrt.

Gemäß einer weiteren Ausführungsart ist der Träger in der Mitte zwischen den beiden Seitenrändern an die Innenseite des Beutelkörpers angeschweißt und/oder angeklebt. Bevorzugt ist er an den Enden in die Seitenwände eingeschweißt. Alternativ ist der Träger ausschließlich an die Innenseite des Beutelkörpers angeschweißt und/oder angeklebt.

Gemäß einer weiteren Ausführungsart ist der Träger an punktförmigen Verbindungsstellen an die Innenseite des Beutelkörpers angeschweißt und/oder angeklebt. Dies ist vorteilhaft für eine einfache und materialsparende Herstellung.

Gemäß einer weiteren Ausführungsart ist der Träger mit der geruchskontrollierenden Substanz im oberen Drittel des Beutelkörpers angeordnet.

Gemäß einer bevorzugten Ausführungsart ist der streifenförmige Träger parallel zum oberen Rand des Beutelkörpers ausgerichtet. Dies ist vorteilhaft für die Herstellung und erhöht die Wahrscheinlichkeit, dass die Geruchsmoleküle in Kontakt mit dem Träger kommen.

Gemäß einer weiteren Ausführungsart weist der Beutelkörper am oberen Rand mindestens einen Saum auf, in dem ein Zugband angeordnet ist, das durch mindestens eine Griffaussparung von außen zugänglich ist. Hierdurch kann der Beutel oben verschlossen werden, damit keine restlichen Gerüche austreten. Gemäß einer weiteren Ausführungsart ist der Träger unterhalb eines Saumes angeordnet, was für die Herstellung von Vorteil ist. Vorzugsweise befindet sich der Träger in einem geringen Abstand unterhalb des Saums.

Gemäß einer weiteren Ausführungsart weist der streifenförmige Träger ein Flächengewicht von etwa 10 bis 50 g/m², vorzugsweise von 15 bis 25 g/m², weiterhin vorzugsweise von 20 g/m² auf. Gemäß einer weiteren Ausführungsart weist der streifenförmige Träger eine Breite von 20 bis 100 mm, vorzugsweise von 40 bis 80 mm, vorzugsweise von 60 mm auf.

Die Erfindung wird nachfolgend anhand der anliegenden Zeichnung eines Ausführungsbeispiels näher erläutert. In der Zeichnung zeigen:
- Fig. 1: einen Beutel mit einem streifenförmigen Vliesstoff mit einem geruchsreduzierenden Wirkstoff auf der Oberfläche flach ausgebreitet in der Draufsicht;
- Fig. 2: denselben Beutel in einem Schnitt entlang der Linie A-A von Fig. 1.
Gemäß Fig. 1 und 2 weist der Beutel 1 einen Beutelkörper 2 auf, der zwei übereinanderliegende Seitenwände 3, 4 aufweist, die jeweils am oberen Rand des Beutelkörpers 2 einen umgelegten Saum 5, 6 haben. Die Seitenwände 3, 4 sind seitlich durch seitliche Schweißnähte 7, 8 miteinander verbunden, die quer zu den Säumen 5, 6 gerichtet sind. Ferner hat der Beutelkörper 2 eine die Seitenwände 3, 4 miteinander verbindende Bodenfalte 9, die parallel zu den Säumen 5, 6 am unteren Rand des Beutelkörpers 2 angeordnet sind. Die Säume 5, 6 sind durch Saumnähte 10, 11 mit den Seitenwänden 3, 4 verbunden, die parallel zur Bodenfalte 9 verlaufen.

In den Säumen 5, 6 ist jeweils ein Zugband 12, 13 angeordnet. Das Zugband 12, 13 kann elastisch oder unelastisch sein. Die Enden der Zugbänder 12, 13 sind in den seitlichen Schweißnähten 7, 8 eingeschweißt.

Beide Säume 5, 6 haben Griffaussparungen 14, 15, durch die die Zugbänder 12, 13 von außen zugänglich sind.

Zwischen den Säumen 5, 6 weist der Beutelkörper 2 am oberen Rand eine Öffnung 16 auf.

Die Bodenfalte 9 bildet einen Abschluss 17 am unteren Rand des Beutelkörpers 2.

In der oberen Hälfte des Beutelkörpers 2 ist etwas unterhalb der Säume 5, 6 im Beutelkörper 2 ein streifenförmiger Träger 18 in Form eines Flächengebildes 19 angeordnet, der als Vliesstoff 20 ausgebildet ist. Der Vliesstoff 20 ist ein Spinnvlies. Der Vliesstoff 20 weist auf seinen beiden großen Seiten jeweils eine Oberfläche 21 auf, die erheblich größer als seine Grundfläche ist. Auf der Oberfläche des Vliesstoffes 19 ist eine geruchskontrollierende Substanz 22 angeordnet, die einen Gerüche durch chemische Umsetzung reduzierenden Wirkstoff 23 umfasst.

Der Beutelkörper 2 und der Vliesstoff 20 bestehen jeweils zu einem Anteil oder vollständig aus thermoplastischem Material. Der Vliesstoff 20 ist in die seitlichen Schweißnähte 7, 8 des Beutelkörpers 2 eingeschweißt. Dazwischen ist er an mehreren punktförmigen Verbindungsstellen 24 mittels Leim (vorzugsweise Heißleim) und/oder durch Anschweißen mit der Innenseite einer der beiden Seitenwände 7, 8 verbunden. Im Beispiel ist der Vliesstoff 20 an zwei bis drei punktförmigen Verbindungsstellen 24 mit der Innenseite der Seitenwand 7, 8 verbunden.

Der Beutelkörper 2 kann weitgehend konventionell hergestellt werden. Bei der Herstellung lässt man einen streifenförmigen Träger 18 eines thermoplastischen Vliesstoffes 20 so in die Konfektionsmaschine einlaufen, dass der Vliesstoff 20 zwischen den beiden Seitenwänden 3, 4 der Folienbahn im oberen Bereich des Beutels 1 senkrecht zu den seitlichen Schweißnähten 7, 8 liegt und in diese eingeschweißt wird.

Der Vliesstoff 20 kann ein thermoplastischer Vliesstoff (z. B. ein Spinnvlies) mit einem Flächengewicht von etwa 20 g/m² sein. Der streifenförmige Träger 18 ist beispielsweise 60 mm breit und erstreckt sich über die gesamte Breite des jeweiligen Beutelkörpers 2. Der Vliesstoff 20 ist vor dem Einbringen in die Konfektionsmaschine mit etwa 40 mg ODOGard beschichtet werden. Da ODOGard ein Feststoff ist, wird dieser in einer geeigneten wässrigen Lösung auf den Vliesstoff 20 aufgesprüht. Um eine dichte Schweißnaht in dem Bereich zu erhalten, in dem der streifenförmige Vliesstoff 20 eingebracht ist, ist es vorteilhaft, einen Vliesstoff 20 aus einem Material zu verwenden, das eine ähnliche Schmelztemperatur wie das Material des Beutels 1 hat. Bei einem PE-Beutel ist ein PP-Vlies bzw. ein Vlies aus Bikomponentenfasern (z. B. PP-Kern mit PE-Mantel) vorteilhaft.

Um zu verhindern, dass der streifenförmige Vliesstoff 20 quer durch den Beutel 1 hindurchverläuft und das Einfüllen von Abfall behindert, wird der streifenförmige Vliesstoff an punktförmigen Verbindungsstellen 24 aus Leim an die Innenseite einer Seitenwand des Beutels 1 angeheftet. Infolgedessen verläuft er nicht quer über die Öffnung 16 des Beutels 1 hinweg, wenn dieser in einen Abfalleimer eingebracht wird.

### Bezugszeichenliste

- 1: Beutel
- 2: Beutelkörper
- 3, 4: Seitenwände
- 5, 6: Saum
- 7, 8: seitliche Schweißnähte
- 9: Bodenfalte
- 10, 11: Saumnähte
- 12, 13: Zugband
- 14, 15: Griffaussparungen
- 16: Öffnung
- 17: Abschluss
- 18: Träger
- 19: Flächengebilde
- 20: Vliesstoff
- 21: Oberfläche
- 22: geruchskontrollierende Substanz
- 23: Wirkstoff
- 24: punktförmige Verbindungsstelle

## Patentansprüche

1. Beutel, insbesondere Müllbeutel, der einen Beutelkörper (2) aus einer Folie aus Kunststoff und/oder aus Papier und einen Träger (18) in Form eines Flächengebildes (19) mit großer Oberfläche (21) mit einer geruchskontrollierenden Substanz (22) an der Oberfläche (21) umfasst, wobei der Beutelkörper (2) zwei Seitenwände (3, 4) umfasst, die mit ihrem oberen Rand eine Öffnung (16) begrenzen, an seitlichen Rändern durch seitliche Schweißnähte (7, 8) und an ihrem unteren Rand durch einen Boden oder einen anderen Abschluss (17) miteinander verbunden sind und der Träger (18) im Beutelkörper angeordnet und an diesem befestigt ist, **dadurch gekennzeichnet, dass** der Träger (18) streifenförmig und in der oberen Hälfte des Beutelkörpers (2) angeordnet ist.

2. Beutel nach Anspruch 1, bei dem die geruchskontrollierende Substanz (22) eine Geruchsstoffe durch chemische Umsetzung reduzierende oder neutralisierende Substanz und/oder eine Geruchsstoffe adsorbierende Substanz ist.

3. Beutel nach einem der Ansprüche 1 bis 2, bei dem die geruchskontrollierende Substanz (22) einen oder mehrere der nachfolgenden (Wirk-)Stoffe (23) umfasst: Cucurbiturile, Cyclodextrine, haloaktive aromatische Sulfonamidverbindungen.

4. Beutel nach Anspruch 1 oder 2, bei dem die geruchskontrollierende Substanz im trockenen Zustand auf der Oberfläche (21) des Trägers (18) angeordnet ist.

5. Beutel nach einem der Ansprüche 1 bis 4, bei dem die geruchskontrollierende Substanz (22) in einem flüchtigen Lösemittel auf die Oberfläche des Trägers (18) aufgebracht und getrocknet ist.

6. Beutel nach Anspruch 5, bei dem der Träger (18) mit einer geruchskontrollierenden Substanz (22) in einem flüchtigen Lösemittel besprüht und getrocknet ist.

7. Beutel nach einem der Ansprüche 1 bis 6, bei dem das Flächengebilde (19) mit großer Oberfläche (21) ein Vliesstoff oder ein anderes textiles Flächengebilde (19) oder eine Folie mit strukturierter Oberfläche ist.

8. Beutel nach einem der Ansprüche 1 bis 7, bei dem das Flächengebilde (19) ein thermoplastisches Material umfasst oder daraus gebildet ist, wobei der thermoplastische Kunststoff vorzugsweise ein Polyolefin ist.

9. Beutel nach Anspruch 7 und 8, bei dem das textile Flächengebilde (19) thermoplastische Fasern oder Mehrkomponentenfasern mit mindestens einer thermoplastischen Komponente umfasst oder daraus gebildet ist, wobei vorzugsweise die thermoplastischen Fasern Polypropylen-Fasern sind oder die Mehrkomponentenfasern Bikomponentenfasern sind, die einen Polypropylen-Kern bzw. einen Polyester-Kern und einen Polyethylen-Mantel aufweisen.

10. Beutel nach einem der Ansprüche 7 bis 9, bei dem der Vliesstoff (20) ein Spinnvlies, insbesondere ein Spinnvlies aus Polypropylen-Fasern, oder ein Krempelvlies, insbesondere ein Krempelvlies aus Polypropylen bzw. Mischfasern aus Viskose und Polypropylen, ist.

11. Beutel nach einem der Ansprüche 1 bis 10, umfassend mindestens eines der nachfolgenden Merkmale:
• der streifenförmige Träger (18) ist an seinen beiden seitlichen Rändern in die seitlichen Schweißnähte (7, 8) des Beutelkörpers (2) eingeschweißt,
• der streifenförmige Träger ist zwischen den seitlichen Schweißnähten (7, 8) des Beutelkörpers (2) an die Innenseite des Beutelkörpers (2) angeschweißt und/oder angeklebt,
• der streifenförmige Träger (18) ist in der Mitte zwischen den beiden seitlichen Schweißnähten (7, 8) an die Innenseite des Beutelkörpers (2) angeschweißt und/oder angeklebt.

12. Beutel nach einem der Ansprüche 1 bis 11, bei dem der streifenförmige Träger (18) an punktförmigen Verbindungsstellen (24) an die Innenseite des Beutelkörpers (2) angeschweißt und/oder angeklebt ist.

13. Beutel nach einem der Ansprüche 1 bis 12, bei dem der streifenförmige Träger (18) vollständig in der oberen Hälfte des Beutelkörpers (2) angeordnet ist, wobei vorzugsweise der streifenförmige Träger (18) im oberen Drittel des Beutelkörpers (2) angeordnet ist.

14. Beutel nach einem der Ansprüche 1 bis 13, bei dem der streifenförmige Träger (18) im Wesentlichen parallel zum oberen Rand des Beutelkörpers (2) ausgerichtet ist.

15. Beutel nach einem der Ansprüche 1 bis 14, der am oberen Rand der Seitenwände (3, 4) mindestens einen Saum (5, 6) aufweist, in dem ein Zugband (12, 13) angeordnet ist, das durch mindestens eine Griffaussparung (14, 15) von außen zugänglich, wobei vorzugsweise der streifenförmige Träger (18) unterhalb des Saumes (5, 6) angeordnet ist.
